# EUROPÄISCHE PATENTSCHRIFT

(11) **EP 2 641 040 B1**
(45) Veröffentlichungstag und Bekanntmachung des Hinweises auf die Patenterteilung: **06.04.2016**
(21) Anmeldenummer: 11779172.3
(22) Anmeldetag: 03.11.2011
(51) Int. Cl.: F25D 23/02

(54) **KÄLTEGERÄTETÜR**
REFRIGERATION DEVICE DOOR
PORTE D'APPAREIL DE FROID

(30) Priorität: 17.11.2010 DE 102010044073
(43) Veröffentlichungstag der Anmeldung: 25.09.2013
(73) Patentinhaber: BSH Hausgeräte GmbH, 81739 München (DE)
(72) Erfinder: BECKE, Christoph, 83109 Grosskarolinenfeld (DE); EICHER, Max, 80687 München (DE); STAUD, Ralph, 81667 München (DE); TISCHER, Thomas, 85540 Haar (DE)
(86) Internationale Anmeldenummer: PCT/EP2011/069309
(87) Internationale Veröffentlichungsnummer: WO 2012/065850

(56) Entgegenhaltungen:
- JP-A- 5 133 677
- JP-U- 59 013 990
- US-A1- 2004 183 414

## Beschreibung

Die Erfindung betrifft eine Kältegerätetür für ein Kältegerät, insbesondere ein Haushaltskältegerät, nach dem Oberbegriff des Patentanspruches 1.

Bei Stand-Kältegeräten sind dekorfähige Gerätetüren weit verbreitet. Diese können einen Dekorrahmen aufweisen, der auf der Tür-Außenverkleidung aufgesetzt ist und ein großflächiges Dekorelement trägt.

Aus der DE 198 56 093 A1 ist eine gattungsgemäße Kältegerätetür bekannt, die eine dem Kühlraum des Kältegerätes zugewandte Innenverkleidung, eine Außenverkleidung sowie eine zwischengeordnete, durch Aufschäumen erzeugte Wärmeisolationsschicht aufweist. Die Tür-Außenverkleidung ist nicht einstückig ausgeführt, sondern weist zwei seitliche vertikale Türrahmenleisten auf, zwischen denen eine großflächige Dekorplatte vorgesehen ist. Diese ist derart eigensteif ausgebildet, dass sie dem Schaumdruck während des Aufschäum-Vorgangs deformationsfrei standhalten kann. Derartige Dekorplatten können beispielsweise aus Glasmaterial ausgeführt sein und unmittelbar mit der Wärmeisolationsschicht hinterschäumt sein.

Die Auswahl der einsetzbaren Dekorelemente ist daher in der DE 198 56 093 A1 auf besonders formstabile Dekorplatten beschränkt, die dem Schaumdruck standhalten, während andere im Möbelbereich eingesetzte dünnwandige Dekorelemente, etwa aus Resopal-, Furnier-, Blech- oder Plexiglas-Material, aufgrund der reduzierten Materialsteifigkeit nicht geeignet sind.

Aus den Dokumenten JP 59013990U and JP 5133677A sind Kältegerätetüre bekannt, wobei das jeweilige Dekorelement austauschbar ist.

Die Aufgabe der Erfindung besteht darin, eine Kältegerätetür für ein Kältegerät bereitzustellen, bei der sämtliche im Möbelbereich verwendete Dekorelemente unabhängig von ihren Materialeigenschaften als Bestandteil der Kältegerätetür-Außenverkleidung einsetzbar sind.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Die Aufgabe ist durch die Merkmale des Patentanspruches 1 gelöst. Bevorzugte Weiterbildungen der Erfindung sind in den Unteransprüchen offenbart.

Erfindungsgemäß weist die Kältegerätetür eine dem Kühlraum des Kältegerätes zugewandte Innenverkleidung, eine Außenverkleidung sowie eine zwischengeordnete, durch Aufschäumen erzeugte Wärmeisolationsschicht auf. Die Außenverkleidung ist mehrteilig durch ein großflächiges Plattenelement sowie durch seitliche Türrahmenleisten aufgebaut, zwischen denen das großflächige Plattenelement gehaltert ist. Das Plattenelement ist nicht materialeinheitlich und einstückig, sondern als ein zumindest zweiteiliger Plattenverbund ausgeführt. Der Plattenverbund weist eine an die Wärmeisolationsschicht angrenzende eigensteife Trägerplatte und ein außenseitig auf der Trägerplatte vorgesehenes Dekorelement mit reduzierter Eigensteifigkeit auf. Die sichtgeschützt hinter dem Dekorelement angeordnete Trägerplatte ist ohne jeglichen Designanspruch herstellbar und so ausgelegt, dass sie den Schaumdruck während des Schäumungsvorganges zum Aufschäumen der Wärmeisolationsschicht ohne weiteres prozesssicher standhalten kann. Demgegenüber hat der Aufschäumvorgang keine Auswirkung auf das Dekorelement, so dass die Materialeigenschaften des Dekorelementes im Hinblick auf einen prozesssicheren Aufschäumvorgang keine Rolle spielen. Entsprechend kann als Dekorelement eine dünnwandige Dekorplatte verwendet werden.

Bevorzugt können die Randabschnitte der Trägerplatte und des Dekorelements des erfindungsgemäßen Plattenverbundes randseitig im Wesentlichen mit stufenlosem Übergang bündig zueinander ausgerichtet sein. Die so gebildete Schmalseite bzw. Randseite des Plattenverbundes ist daher ohne Abstufung ausgebildet. Das an den Türrahmenleisten vorgesehene Halteprofil kann daher ohne spezielle Kontenanpassung den Plattenverbund randseitig umgreifen.

Alternativ dazu können die Randabschnitte der Trägerplatte und des Dekorelements an den Seitenrändern des Plattenverbundes nicht flächenbündig abschließen, sondern können diese um ein Versatzmaß seitlich versetzt zueinander sein. Dadurch ergibt sich am Plattenelement eine randseitige Abstufung. In diesem Fall kann gegebenenfalls lediglich der stufenförmige Vorsprung vom Halteprofil der Türrahmenleisten umgriffen werden, während der zurückgesetzte Randabschnitt des Plattenelements außer Eingriff mit dem Halteprofil verbleibt.

Wie oben erwähnt, weisen die seitlichen Türrahmenleisten ein Halteprofil auf, in dem der Plattenverbund zumindest teilweise mit seinen Seitenrändern gehaltert ist. Das Halteprofil der seitlichen Türrahmenleisten weist zur Aufnahme der Seitenränder des Plattenelementes einander zugewandte U-förmige Aufnahmenuten auf. Diese sind jeweils durch einen in der Türrahmenleiste integrierten Nutgrund sowie durch zwei gegenüberliegende Winkelschenkel ausgebildet, die um eine Nutbreite voneinander beabstandet sind. Die Nutbreite der Aufnahmenut kann je nach Ausführung der Materialstärke des Plattenverbundes entsprechen. Alternativ kann die Nutbreite der Aufnahmenuten in etwa der Materialstärke des oben erwähnten stufenförmigen Vorsprunges am Seitenrand des Plattenverbundes entsprechen. Zur Ausbildung des stufenförmigen Vorsprungs kann beispielhaft das sichtseitige Dekorelement um einen seitlichen Überstand die Trägerplatte überragen. Umgekehrt kann auch die Trägerplatte das Dekorelement um das Übermaß seitlich überragen.

Für den Fall, dass die Trägerplatte und das Dekorelement randseitig im Wesentlichen in etwa bündig abschließen, können sowohl die Trägerplatte als auch das Dekorelement in den Aufnahmenuten der Türrahmenleisten eingesetzt sein. In diesem Fall kann die Trägerplatte und das Dekorelement beispielsweise einen losen Plattenverbund bilden, bei dem das Dekorelement bedarfsweise ausgetauscht werden kann, während die Trägerplatte schaumdicht mit dem, der Wärmeisolationsschicht zugewandten, ersten Winkelschenkel der Aufnahmenut verbunden ist. Demgegenüber kann das Dekorelement lose zwischen der Trägerplatte und dem gegenüberliegenden, zweiten Winkelschenkel der Aufnahmenut gehaltert sein und gegebenenfalls werkzeugfrei vom Halteprofil demontiert werden. Beispielhaft kann das Dekorelement und/oder der sichtseitige, zweite Winkelschenkel der Aufnahmenut derart ausgelegt sein, dass unter elastisch nachgiebiger Verformung das Dekorelement in das Halteprofil einschnappen kann, das heißt in Schnappverbindung mit dem zweiten Winkelschenkel des Halteprofils gebracht werden kann.

Die Kältegerätetür kann zusammen mit den seitlichen Türrahmenleisten sowie oberen und unteren, horizontal verlaufenden Abschlusselementen jeweils einen Türrahmen bilden, der die Innenverkleidung und die Außenverkleidung außenseitig umzieht. Die oberen und unteren Abschlusselemente können dabei jeweils die Türrahmenleisten sowie die Innenund Außenverkleidungen umgreifen. In diesem Fall kann das lose im Halteprofil gelagerte Dekorelement in Einbaulage unmittelbar auf dem unteren Abschlusselement abgestützt sein. Das obere Abschlusselement kann dagegen einen ausgesparten Einführbereich zur Montage bzw. Demontage des Dekorelementes aufweisen. Über den Einführbereich kann das Dekorelement in etwa planparallel zur Trägerplatte von oben in die Aufnahmenuten des Halteprofils eingeschoben werden oder aus diesen herausgeschoben werden. Dadurch ist es dem Benutzer ermöglicht, bedarfsweise das Dekorelement nach Wunsch auszutauschen.

Für ein einwandfreies Erscheinungsbild der Kältegerätetürfront kann es von Vorteil sein, wenn die Sichtseite des Dekorelementes im Wesentlichen stufenlos, das heißt flächenbündig, in die seitlichen Türrahmenleisten übergeht. Ein derart stufenloser oder flächenbündiger Übergang zwischen dem Dekorelement und den seitlichen Türrahmenleisten kann in unterschiedlichen Ausführungen erzielt werden. Gemäß einer ersten Alternative kann die Trägerplatte des Plattenverbundes in die bereits erwähnten Aufnahmenuten des Halteprofils formschlüssig und fest eingesetzt sein. Das Dekorelement kann dagegen außerhalb der Aufnahmenuten angeordnet sein und insbesondere über eine frontseitig offene Sichtfuge einer Stirnseite des zweiten, sichtseitigen Winkelschenkels der Aufnahmenut gegenüberliegen. Die Materialstärke des Dekorelementes ist hierbei im Wesentlichen identisch mit der Materialstärke des Winkelschenkels, wodurch ein flächenbündiger Übergang zwischen dem Dekorelement und dem sichtseitigen Winkelschenkel der Aufnahmenut des Halteprofils erzielt ist.

Der nach hinten ragende Winkelschenkel ist von der Sichtseite der Türrahmenleiste um eine Stoßkante nach hinten abgewinkelt. Gegebenenfalls kann lediglich die Trägerplatte in den Rücksprung des Halteprofils eingesetzt sein, während das Dekorelement in der Bautiefenrichtung mit einem Übermaß über die Stoßkante der Türrahmenleiste ragt.

Nachfolgend sind Ausführungsbeispiele der Erfindung anhand der beigefügten Figuren beschrieben.

Es zeigen:
- Fig. 1: in einer teilweisen Explosionsdarstellung einen oberen Eckbereich der Kältegerätetür gemäß dem ersten Ausführungsbeispiel;
- Fig. 2: eine vergrößerte Schnittdarstellung der Kältegerätetür entlang der Schnittebene I-I aus der Fig. 1;
- Fig. 3: in einer weiteren Explosionsdarstellung einen unteren Eckbereich der Kältegerätetür;
- Fig. 4: in einer weiteren Schnittdarstellung die Kältegerätetür mit ausgebautem Dekorelement;
- Fig. 5: in einer der Fig. 2 entsprechenden Ansicht eine Kältegerätetür gemäß einem nicht beanspruchten Ausführungsbeispiel;
- Fig. 6 und 7: nicht beanspruchte Ausführungsbeispiele der Kältegerätetür in Ansichten entsprechend der Fig. 2.

In der Fig. 1 ist in vereinfachter schematischer Darstellung ausschnittsweise eine Kältegerätetür gezeigt, die zu einer mittleren Symmetrieachse symmetrisch aufgebaut ist. Die Kältegerätetür weist in an sich bekannter Weise eine Kunststoffinnenverkleidung 1 mit vorspringenden Holmen 3 auf. Die Innenverkleidung 1 ist an ihren freien Rändern 5 mit einer nicht gezeigten Magnetdichtung versehen, die in einer Aufnahme 6 der Innenverkleidung 1 einsetzbar ist. An die Innenverkleidung 1 grenzt eine Wärmeisolationsschicht 7, die durch Aufschäumen einer flüssigen Ausgangskomponente gebildet ist. Die Wärmeisolationsschicht 7 verbindet die Innenverkleidung 1 mit einer Außenverkleidung 8 zu einem weitgehend formstabilen Türkorpus. Die Außenverkleidung 8 ist gemäß der Fig. 1 mehrteilig aufgebaut und umfasst ein, die Türfront weitgehend einnehmendes Plattenelement 9, das gemäß der Fig. 1 ein Plattenverbund bestehend aus einer eigensteifen Trägerplatte 10 und einer sichtseitigen Dekorplatte 11 ist. Die in der Einbaulage vertikalen Seitenränder 13 des Plattenverbundes 9 sind gemäß der Fig. 1 in einem Halteprofil 15 der seitlichen Türrahmenleisten 17 gehaltert. Die Türrahmenleisten 17 sind erfingdungsgemäß z.B. Aluminium-Strangpressschienen mit durchgängig konstantem Profil. Wie aus der Fig. 1 hervorgeht, ist das Halteprofil 15 unmittelbar im frontseitigen Eckbereich 16 der Türrahmenleisten 17 angeordnet. Vom Halteprofil 15 ist unmittelbar eine schmale Tür-Seitenwange 19 in der Tiefenrichtung y fluchtend nach hinten abgewinkelt, die schaumdicht mit den freien Rändern 5 der Innenverkleidung 1 verbunden ist. In den Seitenwangen 19 der Türrahmenleisten 17 ist eine in etwa dreieckförmig profilierte durchgängige Griffmulde 21 eingeformt.

Die Kältegerätetür ist in der Zusammenbaulage sowohl an ihrer Oberkante (Fig. 1) als auch an ihrer Unterkante (Fig. 3) durch ein horizontal verlaufendes Abschlusselement 23 abgedeckt, das zum Beispiel aus Kunststoffspritzguss oder aus metallischem Werkstoff, wie Aluminium, gefertigt sein kann. Die Außenkontur der jeweiligen Abschlusselemente 23 ist in etwa dem Konturverlauf der Kältegerätetür an der Oberkante sowie an der Unterkante angepasst und umgreift dabei die Innenverkleidung 1 sowie die Türrahmenleisten 17 als auch den Plattenverbund 9. Die Abschlusselemente 23 weisen außerdem lochartige Aufnahmen 18 auf, die zur Lagerung der Tür am Kältegerätegehäuse dienen.

In der Fig. 2 ist der Plattenverbund 9 sowie das Halteprofil 15 der Türrahmenleisten 17 vergrößert gezeigt. Demzufolge weisen die Türrahmenleisten 17 zur Aufnahme der Seitenränder 13 des Plattenverbundes 9 jeweils U-förmige, einander zugewandte Aufnahmenuten 24 auf. Diese haben jeweils einen Nutgrund 22 sowie zwei Winkelschenkel 25, 26, die über eine Nutbreite b voneinander beabstandet sind. Gemäß der Fig. 2 sind sowohl das Dekorelement 11 als auch die Trägerplatte 10 in die Aufnahmenut 24 eingesetzt. Die Trägerplatte 10 und das Dekorelement 11 sind dabei so dimensioniert, dass sich an dem Plattenverbund-Seitenrand 13 ein stufenloser bzw. bündiger Übergang ergibt. Die Randabschnitte 12, 14 der Trägerplatte 10 und des Dekorelements 11 sind in der Tiefenrichtung y fluchtend zueinander ausgerichtet.

In der Fig. 2 ist das Dekorelement 11 nicht in fester Verbindung mit der Trägerplatte 10, sondern in dem Spalt zwischen dem sichtseitigen Winkelschenkel 25 und der Trägerplatte 10 lose gelagert. Dessen Spaltbreite ist so bemessen, dass das Dekorelement 11 vertikal leichtgängig in den Aufnahmenuten 24 verschiebbar ist, während die Trägerplatte 10 etwa über eine Klebschicht fest mit der der Wärmeisolationsschicht 7 zugewandten Winkelschenkel 26 verbunden ist. Zur Erhöhung der Abstützbasis ist der den Plattenverbund 9 untergreifende Winkelschenkel 26 in Türseitenrichtung x im Vergleich zum sichtseitigen Winkelschenkel 25 stark verlängert.

In der, in den Fig. 1 bis 4 gezeigten Ausführungsform ist die Kältegerätetür so ausgelegt, dass das Dekorelement 11 benutzerseitig ohne weiteres ausgetauscht werden kann. Hierfür ist gemäß der Fig. 1 in dem oberen Abschlusselement 23 ein Einführbereich 29 ausgespart, über den das Dekorelement 11 planparallel zur Trägerplatte 10 in die Aufnahmenuten 24 der seitlichen Türrahmenleisten 17 vertikal von oben einschiebbar oder aus diesen herausschiebbar ist. Das in der Fig. 3 gezeigte untere Abschlusselement 23 schließt dagegen die Aufnahmenuten 24 des Halteprofils 15 vertikal nach unten ab, so dass sich die Dekorplatte 11 auf dem unteren Abschlusselement 23 abstützen kann.

Alternativ oder zusätzlich dazu kann gemäß der Fig. 4 das Dekorelement und/oder der sichtseitige Winkelschenkel 25 des Halteprofils 15 so dimensioniert sein, dass unter elastisch nachgiebiger Verformung (in der Fig. 4 durch Pfeile angedeutet) des Dekorelementes 11 und/oder des Winkelschenkels 25 das Dekorelement 11 in Schnappverbindung mit dem Halteprofil 15 treten kann.

Wie aus den Fig. 1 bis 4 hervorgeht, ergibt sich im Zusammenbauzustand zwischen dem Dekorelement 11 und dem sichtseitigen Winkelschenkel 25 der Türrahmenleiste 17 ein stufenförmiger Übergang, dessen Stufenhöhe h (Fig. 2) der Materialstärke des sichtseitigen Winkelschenkels 25 entspricht. Die Randkante des Dekorelementes 11 ist daher sichtgeschützt von dem Winkelschenkel 25 überdeckt. Im Unterschied dazu kann in der Fig. 5 ein in etwa flächenbündiger Übergang zwischen dem Dekorelement 11 und den Türrahmenleisten 17 erreicht werden. In Fig. 5, Fig. 6 und Fig. 7 sind nicht beanspruchte Ausführungsformen dargestellt. In der Fig. 5 weist das Halteprofil 15 keine U-förmigen Aufnahmenuten 15 auf, sondern anstelle dessen einen frontseitig offenen stufenförmigen Rücksprung. Der frontseitig offene Rücksprung ist seitlich durch einen in der Tür-Bautiefenrichtung y nach hinten ragenden Winkelschenkel 31 begrenzt. Dieser ist um eine Stoßkante 33 von der Sichtseite 27 (Fig. 5) der Türrahmenleiste 17 abgewinkelt. An den Winkelschenkel 31 schließt sich ein rechtwinklig abgewinkelter Auflagesteg 34 an, auf dem der Plattenverbund 9 aufliegt. Im Unterschied zum vorangegangenen Ausführungsbeispiel sind die Trägerplatte 10 und das Dekorelement 11 nicht in Loskontakt, sondern fest miteinander verbunden. Durch den nach vorne offenen stufenartigen Rücksprung ist gemäß der Fig. 5 eine frontseitig einsehbare Sichtfuge 35 zwischen dem Seitenrand 13 des Plattenverbundes 9 und der Stoßkante 33 freigelegt.

In der Fig. 6 ist ein weiteres Ausführungsbeispiel einer Kältegerätetür gezeigt, deren Türrahmenleiste 17 ein Halteprofil 15 aufweist, das im Wesentlichen identisch wie der in der Fig. 5 gezeigte Rücksprung aufgebaut ist. Im Unterschied zur Fig. 5 sind die Randabschnitte 12, 14 der Trägerplatte 10 und des Dekorelements 11 in Seitenrichtung x nicht flächenbündig zueinander ausgerichtet. Vielmehr überragt der Randabschnitt 14 des Dekorelements 11 in der Fig. 6 den Randabschnitt 12 der Trägerplatte 10 um ein Versatzmaß m. Dadurch ergibt sich im Seitenrand 13 des Plattenverbundes 9 ein stufenförmiger Vorsprung, der in der Fig. 6 als Negativform auf den Rücksprung des Halteprofils 15 aufgesetzt ist. Die Bauhöhe c des Rücksprunges ist dabei identisch mit der Materialstärke der Trägerplatte 10, während das Versatzmaß m des Dekorelements 11 derart bemessen ist, dass dessen Außenkante in der Bautiefenrichtung y flächenbündig fluchtend mit der Seitenwange 19 der Türrahmenleiste 17 ausgerichtet ist. In Blickrichtung des Benutzers ist daher die Seitenwange 19 im Wesentlichen sichtgeschützt hinter dem Dekorelement 11, so dass sich für den Benutzer der Eindruck einer rahmenlosen Kältegerätetür ergibt.

In dem, in der Fig. 7 gezeigten Ausführungsbeispiel ist das Halteprofil 15 der Türrahmenleisten 17 in etwa so ausgebildet, wie es in der Fig. 2 gezeigt ist. Im Unterschied zur Fig. 2 überragt jedoch der Randabschnitt 12 der Trägerplatte 10 in der Seitenrichtung x den Randabschnitt 14 des Dekorelements 11 um ein Versatzmaß m, so dass in der Fig. 7 lediglich die überstehende Trägerplatte 10 in der Aufnahmenut 24 des Halteprofils 15 eingesetzt ist. Das in der Seitenrichtung zurückgesetzte Dekorelement 11 ist dagegen außerhalb der Aufnahmenut 24 angeordnet und über eine nach vorne freigelegte Sichtfuge 32 von der Stirnseite 37 des sichtseitigen Winkelschenkels 25 beabstandet. Die Materialstärke des Dekorelementes 11 ist in der Fig. 7 so ausgelegt, dass zwischen der vorderen Sichtseite der Türrahmenleiste 17 und dem Dekorelement 11 sich ein im Wesentlichen flächenbündiger Übergang ergibt.

**BEZUGSZEICHENLISTE**

| | | | |
|---|---|---|---|
| 1 | Innenverkleidung | b | Nutbreite |
| 3 | Holme | c | Bauhöhe |
| 5 | Rand | h | Stufenhöhe |
| 6 | Aufnahme | m | Versatzmaß |
| 7 | Wärmeisolationsschicht | x | Seiten richtung |
| 8 | Außenverkleidung | y | Tiefenrichtung |
| 9 | Plattenelement | | |
| 10 | Trägerplatte | | |
| 11 | Dekorelement | | |
| 12 | Randabschnitt | | |
| 13 | Seitenrand | | |
| 14 | Randabschnitt | | |
| 15 | Halteprofil | | |
| 16 | Eckbereich | | |
| 17 | Türrahmenleisten | | |
| 18 | Aufnahme | | |
| 19 | Seitenwangen | | |
| 21 | Griffmulde | | |
| 22 | Nutgrund | | |
| 23 | Abschlusselemente | | |
| 24 | Aufnahmenut | | |
| 25, 26 | Winkelschenkel | | |
| 27 | Sichtseite | | |
| 29 | Einführbereich | | |
| 31 | Winkelschenkel | | |
| 32 | Sichtfuge | | |
| 33 | Stoßkante | | |
| 34 | Stützsteg | | |
| 35 | Fuge | | |
| 37 | Stirnseite | | |

## Patentansprüche

1. Kältegerätetür mit einer dem Kühlraum des Kältegeräts zugewandten Innenverkleidung (1), einer Außenverkleidung (8) sowie einer zwischengeordneten, insbesondere durch Aufschäumen erzeugten Wärmeisolationsschicht (7), welche Außenverkleidung (8) ein großflächiges, an die Wärmeisolationsschicht (7) grenzendes Plattenelement (9) aufweist, dessen Seitenränder (13) in seitlichen Türrahmenleisten (17) gehaltert sind, wobei das Plattenelement (9) ein zumindest zweiteiliger Plattenverbund ist, der eine eigensteife Trägerplatte (10) und ein außenseitig auf der Trägerplatte (10) vorgesehenes Dekorelement (11) mit reduzierter Eigensteifigkeit aufweist und wobei die Trägerplatte (10) und das Dekorelement (11) einen losen Plattenverbund (9) bilden, so dass das Dekorelement (11) bedarfsweise austauschbar ist und wobei die seitlichen Türrahmenleisten (17) ein Halteprofil (15) aufweisen, in dem das Plattenelement (9) mit seinen Seitenrändern (13) gehaltert ist und wobei das Halteprofil (15) der seitlichen Türrahmenleisten (17) zur Aufnahme der Seitenränder (13) des Plattenelements (9) U-förmige, einander zugewandte Aufnahmenuten (24) aufweist, die jeweils durch einen Nutgrund (22) sowie durch zwei Winkelschenkel (25, 26) ausgebildet sind, **dadurch gekennzeichnet, dass** die Trägerplatte (10) schaumdicht mit dem, der Wärmeisolationsschicht (7) zugewandten, ersten Winkelschenkel (26) der jeweiligen Aufnahmenut (24) verbunden ist und dass das Dekorelement (11) und/oder der zweite Winkelschenkel (25) der Aufnahmenut (24) derart ausgelegt sind, dass unter elastisch nachgiebiger Verformung das Dekorelement (11) in Schnappverbindung mit dem zweiten Winkelschenkel (25) bringbar ist.

2. Kältegerätetür nach Anspruch 1, **dadurch gekennzeichnet, dass** das Dekorelement (11) eine Dekorplatte ist.

3. Kältegerätetür nach Anspruch 1 oder 2, **dadurch gekennzeichnet, dass** an den Plattenelement-Seitenrändern (13) die Randabschnitte (12, 14) der Trägerplatte (10) und des Dekorelements (11) im Wesentlichen mit stufenlosem Übergang bündig zueinander ausgerichtet sind.

4. Kältegerätetür nach Anspruch 1 oder 2, **dadurch gekennzeichnet, dass** die Randabschnitte (12, 14) der Trägerplatte (10) und des Dekorelements (11) an den Plattenelement-Seitenrändern (13) um ein Versatzmaß (m) seitlich versetzt sind zur Bildung einer randseitigen Abstufung am Plattenelement (9).

5. Kältegerätetür nach Anspruch 1, **dadurch gekennzeichnet, dass** sowohl die Trägerplatte (10) als auch das Dekorelement (11) in die Aufnahmenuten (24) der Türrahmenleisten (17) eingesetzt sind.

6. Kältegerätetür nach Anspruch 1 oder 5, **dadurch gekennzeichnet, dass** das Dekorelement (11) lose zwischen der Trägerplatte (10) und dem gegenüberliegenden, zweiten Winkelschenkel (25) der Aufnahmenut gehaltert ist.

7. Kältegerätetür nach einem der vorhergehenden Ansprüche, **dadurch gekennzeichnet, dass** die Kältegerätetür in Türeinbaulage obere und untere, horizontal verlaufende Abschlusselemente (23) aufweist, die jeweils die Türrahmenleisten (17), die Innenverkleidung (1) und die Außenverkleidung (8) umgreifen.

8. Kältegerätetür nach Anspruch 7, **dadurch gekennzeichnet, dass** das lose gelagerte Dekorelement (11) auf dem unteren Abschlusselement (23) abstützbar ist, und/oder das obere Abschlusselement (23) eine Einführöffnung (29) begrenzt, über die das Dekorelement (11) planparallel zur Trägerplatte (10) in die Aufnahmenuten (24) des Halteprofils (15) einsetzbar ist oder aus diesen herausschiebbar ist.

9. Kältegerätetür nach einem der vorhergehenden Ansprüche, **dadurch gekennzeichnet, dass** die Sichtseite des Dekorelements (11) im Wesentlichen stufenlos, d. h. flächenbündig in die seitlichen Türrahmenleisten (17) übergeht.

10. Kältegerät, insbesondere Haushaltskältegerät, mit einer Kältegerätetür nach einem der vorhergehenden Ansprüche.

## Claims

1. Refrigeration device door with an inner lining (1) facing the refrigerating zone of the refrigeration device, an outer lining (8) as well as an intermediate thermal insulation layer (7) created in particular by foaming, which outer lining (8) has a plate element (9) with a large area bordering the thermal insulation layer (7), the lateral edges (13) of which plate element (9) are retained in lateral door frame strips (17), wherein the plate element (9) is an at least two-part compound plate which has an inherently stiff support plate (10) and a decorative element (11) with reduced inherent stiffness provided outside on the support plate (10) and wherein the support plate (10) and the decorative element (11) form a loose compound plate (9), such that the decorative element (11) can be exchanged as required and wherein the lateral door frame strips (17) have a retaining profile (15) in which the plate element (9) is retained with its lateral edges (13) and wherein the retaining profile (15) of the lateral door frame strips (17) has U-shaped receiving grooves (24) facing one another for receiving the lateral edges (13) of the plate element (9), which receiving grooves (24) are each embodied by a groove base (22) as well as by two angular limbs (25, 26), **characterised in that** the support plate (10) is connected with a foamed seal to the first angular limb (26) of the respective receiving groove (24) facing the thermal insulation layer (7) and that the decorative element (11) and/or the second angular limb (25) of the receiving groove (24) are designed such that the decorative element (11) can be brought into a snap connection with the second angular limb (25) when subjected to elastically yielding deformation.

2. Refrigeration device door according to claim 1, **characterised in that** the decorative element (11) is a decorative plate.

3. Refrigeration device door according to claim 1 or 2, **characterised in that** the edge sections (12, 14) of the support plate (10) and of the decorative element (11) are essentially aligned so as to be flush with one another with a stepless transition at the plate element lateral edges (13).

4. Refrigeration device door according to claim 1 or 2, **characterised in that** the edge sections (12, 14) of the support plate (10) and of the decorative element (11) are laterally offset by an offset amount (m) at the plate element lateral sides (13) to form an edge-side increment on the plate element (9).

5. Refrigeration device door according to claim 1, **characterised in that** both the support plate (10) and the decorative element (11) are inserted into the receiving grooves (24) of the door frame strips (17).

6. Refrigeration device door according to claim 1 or 5, **characterised in that** the decorative element (11) is retained loosely between the support plate (10) and the opposing second angular limb (25) of the receiving groove.

7. Refrigeration device door according to one of the preceding claims, **characterised in that** the refrigeration device door, in the installation position of the door, has upper and lower terminating elements (23) running horizontally, which enclose the door frame strips (17), the inner lining (1) and the outer lining (8) in each case.

8. Refrigeration device door according to claim 7, **characterised in that** the loosely mounted decorative element (11) can be supported on the lower terminating element (23), and/or the upper terminating element (23) delimits an introduction opening (29), via which the decorative element (11) can be inserted into or moved out of the receiving grooves (24) of the retaining profile (15) plane-parallel to the support plate (10).

9. Refrigeration device door according to one of the preceding claims, **characterised in that** the visible side of the decorative element (11) transitions essentially steplessly, i.e. in a flush manner, into the lateral door frame strips (17).

10. Refrigeration device, in particular domestic refrigeration device, with a refrigeration device door according to one of the preceding claims.

## Revendications

1. Porte d'appareil frigorifique comprenant un revêtement intérieur (1) tourné vers l'espace de réfrigération de l'appareil frigorifique, un revêtement extérieur (8) ainsi qu'une couche thermo-isolante (7) disposée de manière intermédiaire, notamment produite par moussage, lequel revêtement extérieur (8) présente un élément en plaque (9) de grande surface, adjacent à la couche thermo-isolante (7),dont les bords latéraux (13) sont maintenus dans des baguettes latérales (17) de cadre de porte, l'élément en plaque (9) étant un assemblage de plaques au moins en deux parties, qui présente une plaque de support (10) à rigidité inhérente et un élément de décoration (11) ménagé côté extérieur sur la plaque de support (10), ayant une rigidité inhérente réduite, et la plaque de support (10) et l'élément de décoration (11) formant un assemblage de plaque amovible (9), de sorte que l'élément de décoration (11) est échangeable en cas de besoin, et les baguettes latérales (17) de cadre de porte présentant un profilé de maintien (15) dans lequel l'élément en plaque (9) est fixé avec ses bords latéraux (13), et le profilé de maintien (15) des baguettes latérales (17) de cadre de porte présentant des rainures de logement (24) en forme de U, tournées les unes vers les autres, pour le logement des bords latéraux (13) de l'élément en plaque (9), lesquelles sont respectivement réalisées par un fond de rainure (22) ainsi que par deux côtés angulaires (25, 26), **caractérisée en ce que la** plaque de support (10) est reliée par étanchéité de mousse au premier côté angulaire (26), tourné vers la couche thermo-isolante (7), de la rainure de logement (24) respective et **en ce que** l'élément de décoration (11) et/ou le deuxième côté angulaire (25) de la rainure de logement (24) sont conçus de manière à ce que l'élément de décoration (11), sous déformation élastique flexible, puisse être mis en liaison d'encliquetage avec le deuxième côté angulaire (25).

2. Porte d'appareil frigorifique selon la revendication 1, **caractérisée en ce que** l'élément de décoration (11) est une plaque décorative.

3. Porte d'appareil frigorifique selon la revendication 1 ou 2, **caractérisée en ce que** sur les bords latéraux (13) de l'élément en plaque, les sections de bordure (12, 14) de la plaque de support (10) et de l'élément de décoration (11) sont orientées en affleurant les unes par rapport aux autres essentiellement avec une transition continue.

4. Porte d'appareil frigorifique selon la revendication 1 ou 2, **caractérisée en ce que** les sections de bord (12, 14) de la plaque de support (10) et de l'élément de décoration (11) sur les bords latéraux (13) de l'élément en plaque sont décalées latéralement d'une mesure de décalage (m) pour la formation d'un échelonnement côté bord sur l'élément en plaque (9).

5. Porte d'appareil frigorifique selon la revendication 1, **caractérisée en ce qu'**aussi bien la plaque de support (10) que l'élément de décoration (11) sont insérés dans les rainures de logement (24) des baguettes (17) de cadre de porte.

6. Porte d'appareil frigorifique selon la revendication 1 ou 5, **caractérisée en ce que** l'élément de décoration (11) est tenu de manière lâche entre la plaque de support (10) et le deuxième côté angulaire (25) opposé de la rainure de logement.

7. Porte d'appareil frigorifique selon l'une quelconque des revendications précédentes, **caractérisée en ce que** la porte d'appareil frigorifique, en position de montage, présente des éléments terminaux supérieurs et inférieurs s'étendant horizontalement, lesquels entourent respectivement les baguettes (17) de cadre de porte, le revêtement intérieur (1) et le revêtement extérieur (8).

8. Porte d'appareil frigorifique selon la revendication 7, **caractérisée en ce que** l'élément de décoration (11) logé de manière lâche peut être soutenu sur l'élément terminal inférieur (23) et/ou **en ce que** l'élément terminal supérieur (23) délimite une ouverture d'insertion (29) par l'intermédiaire de laquelle l'élément de décoration (11) est insérable parallèlement au plan dans les rainures de logement (24) du profilé de maintien (15) ou peut être poussé hors de celui-ci.

9. Porte d'appareil frigorifique selon l'une quelconque des revendications précédentes, **caractérisée en ce que** le côté visible de l'élément de décoration (11) se transforme en baguettes latérales (17) de cadre de porte essentiellement de manière continue, c'est-à-dire à fleur de surface.

10. Appareil frigorifique, notamment appareil frigorifique à usage domestique, comprenant une porte d'appareil frigorifique selon l'une quelconque des revendications précédentes.
